# EUROPÄISCHE PATENTSCHRIFT

(11) **EP 0 348 667 B1**
(45) Veröffentlichungstag und Bekanntmachung des Hinweises auf die Patenterteilung: **29.07.1992**
(21) Anmeldenummer: 89109335.3
(22) Anmeldetag: 24.05.1989
(51) Int. Cl.: E05B 37/00

(54) **Fahrradschloss mit Permutationsschliessvorrichtung**
Lock for a bicycle with a permutation closure device
Serrure pour bicyclette avec dispositif pour formule de permutation

(30) Priorität: 24.05.1988 DE 3817589
(43) Veröffentlichungstag der Anmeldung: 03.01.1990
(73) Patentinhaber: Schmaunz, Pia, D-80801 München (DE)
(72) Erfinder: Schmaunz, Johann, D-8000 München 40 (DE)

(56) Entgegenhaltungen:
- DE-A- 3 422 317

## Beschreibung

Die Erfindung betrifft ein Fahrradschloß mit Permutationsschließvorrichtung, wobei an einem Ende eines Kabels oder dergleichen ein Schloßgehäuse und am anderen Kabelende ein mit dem Schloßgehäuse lösbar verbindbarer, zapfenartiger Schließteil gehaltert sind, das Schloßgehäuse mehrere auf einer längsgeschlitzten Buchse axial hintereinander und drehbar angeordnete Zuhaltungsringe aufweist, die mit als Zahlen oder dergleichen ausgebildeten Einstellmarkierungen versehen sind.

Ein derartiges Fahrradschloß ist z.B. aus dem DE-GM 86 17 170 bekannt.

Derartige Fahrradschlösser haben den Nachteil, daß die Zahlen auf den Zuhaltungsringen oder die Markierung auf dem Schloßgehäuse z.B. durch Verschmutzung oder insbesondere bei Dunkelheit schlecht zu erkennen und die Öffnungskombination somit nur mühsam unter Zuhilfenahme eines Feuerzeuges, oder dergleichen einzustellen sind.

Die Aufgabe der Erfindung besteht deshalb darin, ein Fahrradschloß gemäß dem Oberbegriff des Patentanspruchs 1 so weiterzubilden, daß auch bei schlechten Sichtverhältnissen z.B. in der Nacht, die Zahlen deutlich erkennbar sind und die Öffnungskombination leicht einstellbar ist.

Diese Aufgabe wird gemäß dem Kennzeichen des Anspruchs 1 dadurch gelöst, daß die Einstellmarkierungen beleuchtbar oder leuchtend ausgebildet sind. Sie wird gemäß dem Kennzeichen des Anspruchs 11 ferner ebenso dadurch gelöst, daß die Zuhaltungsringe beleuchtbar oder leuchtend ausgebildet sind. Durch die aktive oder passive Beleuchtung der Einstellmarkierungen, z.B. durch eine Lichtquelle, wird die Lesbarkeit erheblich verbessert.

Vorteilhafte Ausgestaltungen sind in den Unteransprüchen offenbart.

So ist von Vorteil, wenn die Einstellmarkierungen durch einen Leuchtfarbstoff gebildet sind, da durch das Aufbringen von z.B. einem Leuchtstoff wie bei Uhren eine besonders einfache Herstellung gegeben ist.
Es kann jedoch auch von Vorteil sein, die Einstellkörper durch einen Beleuchtungskörper zu bilden, da dies ein kräftigeres Leuchten bewirken kann.
Dabei wird in einer weiteren Ausbildung der Beleuchtungskörper durch eine Batterie mit Strom versorgt, wobei die Batterie z.B. im Schloßgehäuse untergebracht sein kann.

Von besonderem Vorteil ist es, wenn über den Zuhaltungsringen ein Bügel oder dergleichen angeordnet ist, der aus einer der Zahl der Zuhaltungsringe entsprechenden Anzahl miteinander verbundenen Fenstern besteht, so daß die öffnende Zahlenkombination exakt im jeweiligen Fenster einstellbar ist und die Ablesbarkeit somit verbessert wird. Dabei kann es zweckmäßig sein, daß die Fenster einen beleuchtbaren Rahmen aufweisen. Hierbei kann die Beleuchtung oder die Farbe des Rahmens der Fenster anders als die der Zahlen sein und vorteilhafterweise so gewählt sein, daß ein möglichst guter optischer Kontrast zwischen den Zahlen und dem sie umgebenden Feld bzw. Rahmen erzeugt wird.

Besonders vorteilhaft ist es, wenn der Bügel über den Zuhaltungsringen einen Abstand von etwa 0,2 mm bis 5 mm aufweist, weil durch einen möglichst geringen Abstand die Gefahr des Abbrechens vermindert wird. Die Rahmen können zweckmäßig ebenso wie die Zahlen mit Leuchtfarbe versehen sein oder einen Beleuchtungskörper aufweisen. Hierdurch kann wiederum der Kontrast erhöht werden.

Zweckmäßig ist es auch, auf dem Schloßgehäuse eine beleuchtbare oder leuchtende Markierung aufzubringen. Dies kann z.B. ein Pfeil oder Strich sein, der anzeigt, an welcher Stelle die erste Zahl der Öffnungskombination einzustellen ist. Dies ist insbesondere von Vorteil, wenn anstelle eines Kabels eine Kette zwischen Schloßgehäuse und Schließteil vorgesehen ist, da bei derartigen Fahrradschlössern häufig nur schwer zu erkennen ist, auf welcher Seite des Schlosses der Anfang, d.h. die erste Zahl der Zahlenkombination stehen muß.

Eine vorteilhafte Ausführung ist auch, wenn die Zuhaltungsringe beleuchtbar oder leuchtend ausgebildet sind. Das bedeutet, daß die Zahlen z.B. als dunkle Einprägungen oder dergleichen aufgebracht sind, wodurch ein besonders guter Kontrast erzeugt werden kann. Um nicht zu viel Energie für die Beleuchtung zu verbrauchen, kann zweckmäßig vorgesehen sein, daß im Schloßgehäuse eine Beleuchtungseinrichtung vorgesehen ist, die durch eine Betätigungseinrichtung zeitweise die Zuhaltungsringe und/oder Einstellmarkierungen beleuchtet. Dabei kann z.B. am Schloßgehäuse ein Druckschalter vorgesehen sein, der die Beleuchtung nur zeitweise einschaltet.

Als Material für den Bügel und die Fenster kann Metall oder Kunststoff ggfs. mit entsprechender Beschichtung verwendet werden. Die Zuhaltungsringe können auch z.B. mit Leuchtfolie beschichtet sein, auf denen die Zahlen aufgedruckt sind.

Anstelle von leuchtenden Zahlen können selbstverständlich auch andere Einstellmarkierungen verwendet werden, wie z.B. Buchstaben oder Symbole wie Äpfel, Bälle oder dergleichen, wenn das Schloß z.B. als Spielschloß für Kleinkinder verwendet werden soll.

Die Einstellmarkierungen können entweder direkt auf den Zuhaltungsringen angebracht sein oder auf Noppen, die ein Drehen der Zuhaltungsringe erleichtern.

Ein Ausführungsbeispiel der Erfindung ist in der Zeichnung dargestellt und wird im folgenden näher beschrieben.
Es zeigt:
Figur 1 ein Fahrradschloß in Vorderansicht
Figur 2 die Draufsicht auf ein Schloßgehäuse

In Figur 1 ist ein Fahrradschloß 1 mit Permutationsschließvorrichtung dargestellt, das aus einem Kabel 2 besteht, an desen einem Ende unlösbar ein Schloßgehäuse 3 und an dessen anderem Ende ebenfalls unlösbar ein Schließteil 4 befestigt ist. Anstelle des Kabels 2 kann selbstverständlich auch eine Kette, ein Kunststoffseil oder dergleichen verwendet werden. In das Schloßgehäuse 3 ist üblicherweise eine geschlitzte Buchse eingesteckt, die gegen Herausziehen gesichert ist. Auf dieser Buchse sind drei axial hintereinander angeordnete Zuhaltungsringe 5 drehbar gelagert.

Diese Zuhaltungsringe 5 können glatt und nur an einer Seite zahnradähnlich ausgebildet sein oder wie z.B. in Figur 1 dargestellt, Noppen aufweisen. Auf den Zuhaltungsringen bzw. Noppen sind Einstellmarkierungen 6 angebracht.

Diese Einstellmarkierungen 6 sind als Zahlen, Buchstaben, Bildsymbole u.s.w. ausgebildet. Sie können als Leuchtschrift oder als dunkle Felder auf beleuchtbaren Ringen ausgebildet sein.

An dem Schloßgehäuse 3 ist ein Bügel 7 in einem Abstand zwischen 0,2 mm und 5 mm befestigt. Der Bügel 7 kann aus Metall, Kunststoff oder irgend einem anderen geeigneten Material bestehen. An diesem Bügel 7 sind Fenster 8 angebracht, durch die die darunter eingestellte Zahl gelesen wird.

Die Fenster 8 weisen einen Rahmen 9 auf, der mit einer Beleuchtung versehen sein kann. Wesentlich ist immer, daß ein guter Kontrast zwischen Einstellmarkierung und Hintergrund hergestellt wird, so daß bei Dunkelheit die Zahlen gut abgelesen werden können.

Zur Beleuchtung des Bügels 7 ist auch möglich, in den Bügel kleine Lämpchen einzubauen, die die darunterliegenden Zahlen beleuchten.

Auf dem Schloßgehäuse ist eine Markierung 10 angebracht, die aus einem beleuchtbaren bzw. leuchtenden Pfeil besteht.

Das Prinzip der Erfindung, d.h. die Beleuchtbarkeit von Einstellmarkierungen und/oder Zuhaltungsringen bzw. anderer Markierungen am Schloßgehäuse ist selbstverständlich auch auf andere Permutationsschließvorrichtungen wie z.B. Vorhängeschlösser für dunkle Keller etc. anwendbar.

## Patentansprüche

1. Fahrradschloß (1) mit Permutationsschließvorrichtung, wobei an einem Ende eines Kabels (2) oder dergleichen ein Schloßgehäuse (3) und am anderen Kabelende ein mit dem Schloßgehäuse (3) lösbar verbindbarer, zapfenartiger Schließteil (4) gehaltert sind, das Schloßgehäuse (3) mehrere auf einer längsgeschlitzten Buchse axial hintereinander und drehbar angeordnete Zuhaltungsringe (5) aufweist, die mit als Zahlen oder dergleichen ausgebildeten Einstellmarkierungen (6) versehen sind,
**dadurch gekennzeichnet,**
daß die Einstellmarkierungen (6) von Innen oder von einem, über den Zuhaltungsringen ausgebrachten Bügel beleuchtet werden oder leuchtend ausgebildet sind.

2. Fahrradschloß nach Anspruch 1,
**dadurch gekennzeichnet,**
daß die Einstellmarkierungen (6) durch einen Leuchtfarbstoff gebildet sind.

3. Fahrradschloß nach Anspruch 1,
**dadurch gekennzeichnet,**
daß die Einstellmarkierungen (6) durch einen Beleuchtungskörper gebildet sind.

4. Fahrradschloß nach Anspruch 1 oder 3,
**dadurch gekennzeichnet,**
daß der Beleuchtungskörper durch eine Batterie mit Strom versorgt wird.

5. Fahrradschloß nach einem oder mehreren der Ansprüche 1 bis 4,
**dadurch gekennzeichnet,**
daß über den Zuhaltungsringen (5) an dem Schloßgehäuse (3) ein Bügel (7) oder dergleichen angeordnet ist, der aus einer der Zahl der Zuhaltungsringe (5) entsprechenden Anzahl miteinander verbundenen Fenstern (8) besteht.

6. Fahrradschloß nach Anspruch 5,
**dadurch gekennzeichnet,**
daß die Fenster (8) einen beleuchtbaren Rahmen (9) aufweisen.

7. Fahrradschloß nach Anspruch 5 oder 6,
**dadurch gekennzeichnet,**
daß der Bügel (7) über den Zuhaltungsringen (5) einen Abstand von etwa 0,2 mm bis 5 mm aufweist.

8. Fahrradschloß nach einem oder mehreren der Ansprüche 5 bis 7,
**dadurch gekennzeichnet,**
daß die Rahmen (8) mit Leuchtfarbe versehen sind.

9. Fahrradschloß nach einem oder mehreren der Ansprüche 5 bis 7,
**dadurch gekennzeichnet,**
daß die Rahmen (9) einen Beleuchtungskörper aufweisen.

10. Fahrradschloß nach einem oder mehreren der Ansprüche 1 bis 9,
**dadurch gekennzeichnet,**
daß auf dem Schloßgehäuse (3) eine beleuchtbare oder leuchtende Markierung (10) angebracht ist.

11. Fahrradschloß nach dem Oberbegriff des Anspruches 1,
**dadurch gekennzeichnet,**
daß die Zuhaltungsringe (5) beleuchtbar oder leuchtend ausgebildet sind.

12. Fahrradschloß nach einem oder mehreren der Ansprüche 1 bis 11,
**dadurch gekennzeichnet,**
daß im Schloßgehäuse (3) eine Beleuchtungseinrichtung vorgesehen ist, die durch eine Betätigungseinrichtung zeitweise die Zuhaltungsringe (5) und/oder Einstellmarkierungen (6) beleuchtet.

## Claims

1. A bicycle lock (1) having a permutation locking device. a lock housing (3) being mounted at one end of a cable (2) or the like and a pin-like locking member (4) detachably connectable with the lock housing (3) being mounted at the other end of the cable, the lock housing (3) having a plurality of tumbler rings (5) disposed one behind the other axially and rotatably on a longitudinally slotted sleeve and provided with adjustment markings (6) in the form of numbers or the like,
**characterized in that**
the adjustment markings (6) are illuminated from the inside or by a bar mounted over the tumbler rings or are of luminous design.

2. The bicycle lock of claim 1,
**characterized in that**
the adjustment markings (6) are formed by a luminous dye.

3. The bicycle lock of claim 1,
**characterized in that**
the adjustment markings (6) are formed by a lighting fixture.

4. The bicycle lock of claim 1 or 3,
**characterized in** **that**
the lighting fixture is supplied with current by a battery.

5. The bicycle lock of one or more of claims 1 to 4,
**characterized in that**
a bar (7) or the like is disposed on the lock housing (3) over the tumbler rings (5), said bar comprising a number of interconnected windows (8) corresponding to the number of tumbler rings (5).

6. The bicycle lock of claim 5,
**characterized in that**
the windows (8) have an illuminable frame (9).

7. The bicycle lock of claim 5 or 6,
**characterized in** **that**
the bar (7) is spaced about 0.2 mm to 5 mm over the tumbler rings (5).

8. The bicycle lock of one or more of claims 5 to 7,
**characterized in that**
the frames (8) are provided with luminous paint.

9. The bicycle lock of one or more of claims 5 to 7,
**characterized in that**
the frames (9) have a lighting fixture.

10. The bicycle lock of one or more of claims 1 to 9,
**characterized in that**
an illuminable or luminous marking (10) is provided on the lock housing (3).

11. The bicycle lock of the preamble of claim 1,
**characterized in that**
the tumbler rings (5) are designed to be illuminable or luminous.

12. The bicycle lock of one or more of claims 1 to 11,
**characterized in that**
the lock housing (3) contains an illuminating means which illuminates the tumbler rings (5) and/or adjustment markings (6) at times by an operating means.

## Revendications

1. Antivol (1) pour bicyclettes avec dispositif de fermeture de permutation, dans lequel une boîte de fermeture (3) est fixée à une extrémité d'un câble (2) ou de quelque chose de semblable et un élément de fermeture (4) en forme de tenon, pouvant s'engager de façon détachable dans la boîte de fermeture (3), est fixé à l'autre extrémité de câble, la boîte de fermeture (3) présentant plusieurs rouleaux de verrouillage (5) disposés de façon mobile et axialement l'un derrière l'autre sur une douille à fente longitudinale, et munis de marques de positionnement (6) réalisées sous forme de chiffres ou de quelque chose de semblable,
**caractérisé en ce que**
les marques de positionnement (6) sont éclairées de l'intérieur ou par un étrier disposé au-dessus des rouleaux de verrouillage, ou qu'elles sont réalisées de façon luminescente.

2. Antivol pour bicyclettes selon la revendication 1,
**caractérisé en ce que**
les marques de positionnement (6) sont réalisées par une peinture phosphorescente.

3. Antivol pour bicyclettes selon la revendication 1,
**caractérisé en ce que**
les marques de positionnement (6) sont réalisées par un appareil d'éclairage.

4. Antivol pour bicyclettes selon la revendication 1 ou 3,
**caractérisé en ce que**
l'appareil d'éclairage est alimenté en courant électrique par une batterie.

5. Antivol pour bicyclettes selon l'une ou plusieurs des revendications 1 à 4,
**caractérisé en ce qu'**
un étrier (7) ou quelque chose de semblable, constitué par des fenêtres (8) reliées dont le nombre correspond au nombre des rouleaux de verrouillage (5), est disposé à la boîte de fermeture (3), au-dessus des rouleaux de verrouillage (5).

6. Antivol pour bicyclettes selon la revendication 5,
**caractérisé en ce que**
les fenêtres (8) présentent un cadre (9) à éclairage.

7. Antivol pour bicyclettes selon la revendication 5 ou 6,
**caractérisé en ce que**
l'étrier (7) au-dessus des rouleaux de verrouillage (5) se trouve à une distance d'environ 0,2 mm à 5 mm.

8. Antivol pour bicyclettes selon l'une ou plusieurs des revendications 5 à 7,
**caractérisé en ce que**
les cadres (8) sont pourvus de peinture phosphorescente.

9. Antivol pour bicyclettes selon l'une ou plusieurs des revendications 5 à 7,
**caractérisé en ce que**
les cadres (9 présentent un appareil d'éclairage.

10. Antivol pour bicyclettes selon l'une ou plusieurs des revendications 1 à 9,
**caractérisé en ce qu'**
une marque (10) à éclairage ou phosphorescente est appliquée sur la boîte de fermeture (3).

11. Antivol pour bicyclettes selon la préambule de la revendication 1,
**caractérisé en ce que**
les rouleaux de verrouillage (5) sont réalisés à éclairage ou de façon phosphorescente.

12. Antivol pour bicyclettes selon l'une ou plusieurs des revendications 1 à 11,
**caractérisé en ce que**
dans la boîte de fermeture (3) est prévu un appareil d'éclairage qui éclaire temporairement, par l'intermédiaire d'un dispositif d'actionnement, les rouleaux de verrouillage (5) et/ou les marques de positionnement (6).
